# EUROPÄISCHE PATENTSCHRIFT

(11) **EP 0 813 916 B1**
(45) Veröffentlichungstag und Bekanntmachung des Hinweises auf die Patenterteilung: **27.02.2002**
(21) Anmeldenummer: 97109830.6
(22) Anmeldetag: 17.06.1997
(51) Int. Cl.: B08B 3/02

(54) **Hochdruckreiniger mit einteiligem Rahmen**
High-pressure cleaner with a one-piece frame
Nettoyeur à haute pression avec un cadre en une pièce

(30) Priorität: 17.06.1996 DE 19623880
(43) Veröffentlichungstag der Anmeldung: 29.12.1997
(73) Patentinhaber: WAP Reinigungssysteme GmbH & Co., 89287 Bellenberg (DE)
(72) Erfinder: Rau, Arthur, 89198 Westerstetten (DE); Krüger, Thorsten, 88481 Balzheim (DE); Winkler, Bernd, 89287 Bellenberg (DE)
(74) Vertreter: Riebling, Peter, Dr.-Ing.

(56) Entgegenhaltungen:
- WO-A-93/09886
- DE-A- 2 623 232
- DE-U- 7 731 615
- DE-U- 9 201 525

## Beschreibung

Die Erfindung betrifft einen Hochdruckreiniger mit Rahmen nach dem Oberbegriff des Patentanspruchs 1. Bisher ist es lediglich bekannt, einen Hochdruckreiniger auf einem Rahmen derart aufzubauen, daß in der Regel in einem Stahlrahmen, der aus mehreren Streben besteht, ein Motor-Pumpen-Aggregat festgehalten wird. Dieses Motor-Pumpen-Aggregat wird von einer Haube abgedeckt. In ansich bekannter Weise können an diesem Rahmen noch Halterungen für eine Hochdrucksprühlanze, eine entsprechende Schlauchaufnahme zur Aufwicklung des Hochdruckschlauches und andere Teile enthalten sein. Bisher war es jedoch nicht bekannt, daß man dem Rahmen eine Vielfachnutzung zuordnet. Bisher war es nämlich üblich, daß man am Rahmen des Hochdruckreinigers noch ein oder mehrere Behältnisse für die Aufnahme von einer Reinigungsflüssigkeit und/oder Konservierungsflüssigkeit befestigte.

Die DE-U-7731615 zeigt ein Hochdruckreinigungsgerät, welches eine Rahmenkonstruktion aus Rohren aufweist, welche Rohre gleichzeitig ein Rohrleitungssystem für das der Pumpe zugeführte Reinigungsmedium darstellen. Ziel dieser Führung des Reingigungsmediums nicht in separaten herkömmlichen Rohrleitungssystemen, sondern innerhalb der tragenden Rahmenkonstruktion aus Rohren ist, daß das Hockdruckmedium somit im Kreis geführt werden kann und dadurch gekühlt wird, ohne daß hierbei aufwendige zusätzliche Konstruktionen notwendig wären.

Die DE-A-2623232 zeigt eine Sprühvorrichtung für ein Reinigungsmittel, welches unter Druck abgegeben werden kann. Diese Vorrichtung weist im wesentlichen ein zylinderförmiges Gehäuse auf, welches doppelwandig ausgebildet ist, wobei zwischen den Wänden ein Hohlraum ausgebildet wird, der als Tank für das Reinigungsmittel dient. Das Pumpenaggregat ist dabei innerhalb des Gehäuses angeordnet. Ziel dieser Sprühvorrichtung ist, daß eine Lärmreduzierung dadurch erfolgt, daß das Pumpenaggregat im Innenraum des Hohl ausgebildeten Tankes für das Reinigungsmittel angeordnet ist.

Mit der WO 93/09886 A ist ein Hochdruck-Reiniger bekannt geworden, welcher die für den Betrieb benötigten Zubehörteile platzsparend und transport- und lagerungssicher bereitstellt. Hierzu ist u.a. zwischen den Rohren eines bügelförmigen Transportgriffes ein Zusatzbehälter für Reinigungschemikalien befestigt, aus dem die Hochdruck-Pumpe bei Bedarf Reinigungszusätze in das Hochdruckwasser des HochdruckReinigers ansaugt.

Beim oben genannten Stand der Technik ist es entweder nicht vorgesehen dem Hochdruckmedium zusätzliche Flüssigkeiten wie bspw. Hochdruckreinigungsmittel und/oder Konservierungsmittel innerhalb des Hochdruckreinigers beizumischen, oder aber diese zusätzlichen Flüssigkeiten sind aufwendig innerhalb von separat angeordneten Behältern innerhalb des Hochdruckreinigungsgerätes vorgesehen.

Der Erfindung liegt deshalb die Aufgabe zugrunde, einen Hochdruckreiniger mit Rahmen so weiterzubilden, daß auf besonders einfache und kostensparende Weise das Hochdruckreinigungsmittel und/oder Konservierungsmittel am Rahmen befestigt werden können.

Die gestellte Aufgabe wird durch die Merkmale des Anspruchs 1 gelöst.

Merkmal der vorliegenden Erfindung ist auch, daß der Rahmen erfindungsgemäß aus einem Kunststoffteil besteht, welches bevorzugt im Hohlblasverfahren oder im Spritzgußverfahren hergestellt ist und welcher vorwiegend hohl ausgebildet ist, so daß er zur Aufnahme von ein oder mehreren verschiedenartigen Flüssigkeiten geeignet ist.

Sollen verschiedenartige Flüssigkeiten im Rahmen aufbewahrt werden und dem Hochdruckreiniger zugeführt werden, dann ist es vorgesehen, den Hohlraum in mehrere separate Kammern zu teilen, in dem man die Flüssigkeiten physikalisch durch entsprechende Abschottungen der Rahmenteilhohlräume voneinander trennt. Jedem Teilhohlraum ist dann ein entsprechender Einfüllstutzen zugeordnet.

So könnte es beispielsweise vorgesehen sein, daß der Rahmen in einer vertikalen Längsmittenachse geteilt ist und die linke Seite als Hohlteil zur Aufnahme einer ersten Flüssigkeit geeignet ist und die rechte Seite zur Aufnahme einer zweiten Flüssigkeit.

Im Rahmen des vorliegenden Ausführungsbeispiel wird jedoch nur ein einziger, durchgehender hohler Rahmen näher beschrieben, dem ein einziger Einfüllstutzen zugeordnet ist. Die Erfindung ist jedoch - wie gesagt - nicht darauf beschränkt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Vorderansicht des Hochdruckreinigers mit dem neuartigen Rahmen;
- Figur 2:: Die Seitenansicht des Hochdruckreinigers;
- Figur 3:: Die Rückansicht des Hochdruckreinigers;
- Figur 4:: Eine Seitenansicht des Hochdruckreinigers mit abgenommener Haube.

Der Hochdruckreiniger 1 nach der vorliegenden Erfindung besteht aus einem umlaufenden Rahmen 2, der als Hohlblasteil ausgebildet ist. Es besteht also zwischen sämtlichen hohlen Rahmenteilen eine Verbindung, d. h., von den beiden seitlichen Holmen 8,9 ausgehend ist ein oberer Schubbügel 10 vorhanden, der die beiden Holme 8,9 flüssigkeitsleitend miteinander verbindet. Im Bereich etwa des Mittelteils zwischen den beiden Holmen 8,9 ist ein Verbindungsteil 26 vorgesehen, welches wiederum flüssigkeitsleitend die beiden Holme 8,9 miteinander verbindet und in dessen Bereich ein Einfüllstutzen 20 angeordnet ist, über den das flüssige Reinigungs- und/oder Konservierungsmittel in den Rahmen 2 einfüllbar ist.

Die beiden Holme 8 gehen von einem vertikalen Schenkelteil nach unten in ein nach vorn geneigten Rahmenschenkel 24 und im Bereich dieses Rahmenschenkels 24 ist eine entsprechende Aufnahme für die beiden Räder 5 vorgesehen, welche durch eine gemeinsame Achse 11 miteinander verbunden sind.

Von den nach vorn geneigten Rahmenschenkel 24 schließt sich ein weiterer Schenkel an, der als unteres Verbindungsteil 27 ausgebildet ist und der gleichzeitig den Standfuß für den Hochdruckreiniger 1 bildet.

Der Hochdruckreiniger kann stehend und liegend betrieben werden. In den gezeichneten Darstellungen ist er in stehender Betriebsart dargestellt, wo man erkennt, daß das als Rahmenfuß 17 ausgebildete Verbindungsteil 27 noch einen unteren Dämpfer 18 aufweist, mit dem der gesamte Rahmen 2 auf einer Aufstellfläche aufstellbar ist.

Der vorher beschriebene Dämpfer 18 ist in einer entsprechenden einseitig offenen Aufnahme des Rahmens befestigt. Hierbei wird in die Blasform eine Messingbüchse eingelegt, welche in das Kunststoffmaterial des Rahmens eingebettet wird und welche dann in Verbindung mit einer Schraube die Halterung für den Dämpfer bildet. Der Dämpfer hat im übrigen zwei Aufgaben, nämlich die erste Aufgabe, daß er Vibrationen des Gerätes gegenüber der Aufstellfäche abfangen soll und zweitens daß er verhindern soll, daß eine Drehung des Gerätes, insbesondere beim Anlauf des Motors um eine vertikale Achse verhindern soll.Nachdem der Dämpfer 18 in einer topfförmigen Aufnahme des Rahmens gehalten ist kann er auch beim Auftreffen auf ein entsprechendes Hindernis nicht ohne weiteres aus seiner Halterung herausgebrochen werden, weil die topfförmige Aufnahme ihn davor schützt.

Der Rahmen ist an seiner Rückseite von einer Rückwand 7 abgedeckt und im Bereich dieser Rückwand 7 sind die Schrauben 6 zur Befestigung des Motor-Pumpen-Aggregates 3 leicht zugänglich befestigt.

Nach vorne hin wird der Rahmen von einer Haube 3 abgedeckt, welche leicht lösbar am Rahmen 2 befestigt ist, wobei Schrauben 25 vorgesehen sind, um die Haube 3 zu befestigen.

Die Entnahme der Flüssigkeit aus dem Rahmen 2 erfolgt durch einen Anschlußnippel 21, der flüssigkeitsleitend in den Rahmen 2 hineinragt und der über einen Schlauch 22 mit einem Dosierventil 23 verbunden ist, welches Teil des Motor-Pumpen-Aggregates 4 ist.

An der Rückseite des Rahmens ist mit Schrauben 14 ein Zubehörhalter 12 befestigt, der köcherartig ausgebildet ist und der die Hochdruckdüse der Sprühlanze 15 aufnimmt. Ferner können noch weitere Reinigungs- und Sprühutensilien in diesen köcherartigen Zubehörhalter 12 eingesteckt und dort gehalten werden, wie z. B. eine Rotordüsenlanze und eine Waschbürste.

Im mittleren Teil des Rahmens 2 ist an der Rückseite ein mit Schrauben 14 als Tragegriff 13 ausgebildetes Teil befestigt, welches gleichzeitig als Zubehörhalter dient, weil hinter dem etwa bogenförmig ausgebildeten Querholm die Sprühlanze 15 gesteckt wird, so daß sie stehend an der Rückseite des Hochdruckreinigers 1 gehalten wird.

Der Tragegriff 13 dient also als Zubehörhalter und hat als weitere Funktion die Funktion als Standfuß, wenn der Hochdruckreiniger liegend betrieben wird. Er wird dann mit seiner Rückseite parallel zu seiner Aufstellfläche heruntergeschwenkt und der Tragegriff 13 liegt dann als Fuß auf dem Boden auf.

Ferner kann es vorgesehen sein, daß als weitere Auflagefläche im oberen Teil der Holme 8,9 noch ein nach hinten gerichteter Ansatz 28 vorhanden ist, mit dem der Hochdruckreiniger 1 ebenfalls liegend z. B. auf einer Stufe, abgelegt werden kann.

Im Bereich der Haube 3 ist im übrigen ein Geräteschalter 19 angeordnet zum Ein- und Ausschalten des Motor-Pumpen-Aggregates 4.

Zwischen den Holmen 8,9 im oberen Bereich des Rahmens 2 ist eine zentrale Ausnehmung 16 vorhanden, welche den oberen Schubbügel 10 definiert, um ein bequemes Ziehen und Transportieren des Gerätes zu gewährleisten.

Zu Figur 4 ist noch erkennbar, daß auf der Rückwand 7 ein Motorfuß 29 des Motor-Pumpen-Aggregates 4 angeschraubt ist. Es sind hierbei die entsprechenden Aufnahmebohrungen des Motorfußes 29 erkennbar und in Figur 3 sind die dazugehörenden Schrauben 6 dargestellt.

Die Rückwand 7 ist hierbei werkstoffeinstückig mit den beiden Holmen 8,9 im gleichen Hohlblasverfahren miteinander verbunden, ist aber nicht flüssigkeitsleitend ausgebildet.

### ZEICHNUNGSLEGENDE

1. Hochdruckreiniger
2.Rahmen
3.Haube
4.Motor-Pumpen-Aggregat
5.Rad
6.Schraube
7.Rückwand
8.Holm
9.Holm
10. Schubbügel
11.Achse
12.Zubehörhalter
13.Tragegriff, Fuß, Zubehörhalter
14.Schraube
15.Sprühlanze
16.Ausnehmung
17.Rahmenfuß
18.Dämpfer
19.Geräteschalter
20.Einfüllstutzen
21.Anschlußnippel
22.Schlauch
23.Dosierventil
24.Rahmenschenkel
25.Schraube
26.Verbindungsteil oben
27.Verbindungsteil unten
28.Ansatz
29.Motorfuß

## Patentansprüche

1. Hochdruckreiniger mit einem ein Motor-Pumpen-Aggregat (4) und weiteren Einrichtungen und Zubehörteile haltenden Rahmen (2), welcher zur Aufnahme einer oder mehrerer verschiedenartiger Flüssigkeiten im wesentlichen aus zwei hohlen Holmen (8, 9) besteht, die durch wenigstens eine hohle Querverstrebung (10) oder ein Verbindungsteil (26, 27) flüssigkeitsleitend miteinander verbunden sind, **dadurch gekennzeichnet, daß** der hohle Rahmen (2) als Flüssigkeitstank für mehr als eine Flüssigkeit in mehrere separate Kammern unterteilt ist.

2. Hochdruckreiniger nach Anspruch 1, **dadurch gekennzeichnet, daß** der Rahmen (2) aus Kunststoff besteht.

3. Hochdruckreiniger nach einem der Ansprüche 1 oder 2, **dadurch gekennzeichnet, daß** dem Hohlraum bzw. den Hohlräumen je mindestens ein Einfüllstützen (20) für die Flüssigkeit zugeordnet ist.

4. Hochdruckreiniger nach einem der Ansprüche 1 bis 3, **dadurch gekennzeichnet, daß** der Hohlraum bzw. die Hohlräume über eine Ablaßöffnung (21) für die Flüssigkeit verfügen.

5. Hochdruckreiniger nach einem der Ansprüche 1 bis 4, **dadurch gekennzeichnet, daß** die Holme (8, 9) des Rahmens (2) gleichzeitig den Standfuß (17) des Geräts ausbilden.

6. Hochdruckreiniger nach einem der Ansprüche 1 bis 5, **dadurch gekennzeichnet, daß** der Standfuß (17) mit einem Dämpfer (18) versehen ist, der in einer topf-förmigen Aufnahme gehalten ist.

7. Hochdruckreiniger nach einem der Ansprüche 1 bis 6, **dadurch gekennzeichnet, daß** jeder Holm (8, 9) über eine Aufnahme für jeweils ein Rad (5) verfügt.

8. Hochdruckreiniger nach einem der Ansprüche 1 bis 7, **dadurch gekennzeichnet, daß** der vordere Teil des Rahmens (2) durch eine Haube (3) abgedeckt wird.

9. Hochdruckreiniger nach Anspruch 9, **dadurch gekennzeichnet, daß** der Rahmen (2) an der Rückseite durch eine Rückwand (7) abgedeckt ist, an welcher das Motor-Pumpen-Aggregat (4) befestigt ist.

10. Hochdruckreiniger nach Anspruch 9, **dadurch gekennzeichnet, daß** das Motor-Pumpen-Aggregat (4) einen Motorfuß (29) mit Befestigungsbohrungen aufweist, so daß dieses mittels Schrauben (6) auf der Rückwand (7) befestigt werden kann.

11. Hochdruckreiniger nach einem der Ansprüche 9 oder 10, **dadurch gekennzeichnet, daß** die Rückwand (7) nicht als flüssigkeitsführendes Hohlteil ausgebildet ist.

12. Hochdruckreiniger nach einem der Ansprüche 1 bis 11, **dadurch gekennzeichnet, daß** an der Rückseite des Rahmens (2) ein oder mehrere Zubehörhalter !2, 13) befestigt sind.

13. Hochdruckreiniger nach einem der Ansprüche 1 bis 12, **dadurch gekennzeichnet, daß** im mittleren Abschnitt des Rahmens ein Tragegriff (13) vorgesehen ist, der gleichzeitig als Zubehörhalter dient.

## Claims

1. High-pressure cleaner with a frame (2) which holds a motor/pump assembly (4) and further equipment and accessories and, to contain one or more liquids of different kinds, essentially comprises two hollow side members (8, 9) interconnected in a liquid-conducting manner by at least one hollow crossbar (10) or bridging part (26, 27), **characterized in that** the hollow frame (2) is divided into a plurality of separate chambers to serve as liquid tank for more than one liquid.

2. High-pressure cleaner according to Claim 1, **characterized in that** the frame (2) is made of plastics material.

3. High-pressure cleaner according to Claim 1 or Claim 2, **characterized in that** at least one liquid filling nozzle (20) is assigned to the, or each, compartment.

4. High-pressure cleaner according to any one of Claims 1 to 3, **characterized in that** the compartment is, or the compartments are, provided with a liquid outlet (21).

5. High-pressure cleaner according to any one of Claims 1 to 4, **characterized in that** the side members (8, 9) of the frame (2) simultaneously form the stand (17) of the appliance.

6. High-pressure cleaner according to any one of Claims 1 to 5, **characterized in that** the stand (17) is provided with a pad (18) held in a cup-shaped recess.

7. High-pressure cleaner according to any one of Claims 1 to 6, **characterized in that** each side member (8, 9) has accommodation for a wheel (5).

8. High-pressure cleaner according to any one of Claims 1 to 7, **characterized in that** the front part of the frame (2) is covered by a hood (3).

9. High-pressure cleaner according to Claim 9, **characterized in that** the frame (2) is covered at the back by a rear wall (7) to which the motor/pump assembly (4) is fixed.

10. High-pressure cleaner according to Claim 9, **characterized in that** the motor/pump assembly (4) has a motor base (29) with fixing holes so that the assembly can be fixed with screws (6) to the rear wall (7).

11. High-pressure cleaner according to Claim 9 or Claim 10, **characterized in that** the rear wall (7) is not designed as a liquid-conducting hollow part.

12. High-pressure cleaner according to any one of Claims 1 to 11, **characterized in that** one or more accessories holders (12, 13) is or are attached to the back of the frame (2).

13. High-pressure cleaner according to any one of Claims 1 to 12, **characterized in that** a carrying handle (13) which also serves as an accessories holder is provided in the central portion of the frame.

## Revendications

1. Appareil de nettoyage à haute pression comportant un châssis (2) qui contient un groupe de pompage (4) et d'autres dispositifs et accessoires et qui, pour recevoir un ou plusieurs liquides différents, se compose essentiellement de deux éléments creux (8, 9) reliés entre eux, en permettant le passage de liquide, par au moins une entretoise creuse (10) ou un élément de liaison (26, 27), **caractérisé en ce que** le châssis creux (2) est divisé, comme réservoir de liquide pour plus d'un liquide, en plusieurs chambres séparées.

2. Appareil de nettoyage à haute pression selon la revendication 1, **caractérisé en ce que** le châssis (2) se compose de matière plastique.

3. Appareil de nettoyage à haute pression selon la revendication 1 ou 2, **caractérisé en ce qu'**au moins une tubulure de remplissage (20) pour le liquide est associée à l'espace creux ou aux espaces creux.

4. Appareil de nettoyage à haute pression selon l'une des revendications 1 à 3, **caractérisé en ce que** l'espace creux ou les espaces creux disposent d'une ouverture d'écoulement (21) pour le liquide.

5. Appareil de nettoyage à haute pression selon l'une des revendications 1 à 4, **caractérisé en ce que** les éléments (8, 9) du châssis (2) forment en même temps le pied d'appui (17) de l'appareil.

6. Appareil de nettoyage à haute pression selon l'une des revendications 1 à 5, **caractérisé en ce que** le pied d'appui (17) est pourvu d'un tampon (18) qui est fixé dans un logement en forme de coupelle.

7. Appareil de nettoyage à haute pression selon l'une des revendications 1 à 6, **caractérisé en ce que** chaque élément (8, 9) dispose d'un logement pour une roue respective (5).

8. Appareil de nettoyage à haute pression selon l'une des revendications 1 à 7, **caractérisé en ce que** la partie avant du châssis (2) est couverte par un capot (3).

9. Appareil de nettoyage à haute pression selon la revendication 9, **caractérisé en ce que** le châssis (2) est couvert, sur son côté arrière, par une paroi arrière (7) à laquelle est fixé le groupe de pompage (4).

10. Appareil de nettoyage à haute pression selon la revendication 9, **caractérisé en ce que** le groupe de pompage (4) comporte un socle de moteur (29) pourvu de trous de fixation, de sorte que ledit groupe de pompage peut être fixé à l'aide de vis (6) sur la paroi arrière (7).

11. Appareil de nettoyage à haute pression selon la revendication 9 ou 10, **caractérisé en ce que** la paroi arrière (7) n'est pas conçue comme un élément creux permettant le passage de liquide.

12. Appareil de nettoyage à haute pression selon l'une des revendications 1 à 11, **caractérisé en ce qu'**un ou plusieurs porte-accessoires (12, 13) sont fixés au côté arrière du châssis (2).

13. Appareil de nettoyage à haute pression selon l'une des revendications 1 à 12, **caractérisé en ce qu'**il est prévu dans la section centrale du châssis une poignée de manutention (13) qui sert en même temps de porte-accessoires.
